# FASCICULE DE BREVET EUROPEEN

(11) **EP 1 300 478 B1**
(45) Date de publication et mention de la délivrance du brevet: **28.06.2006**
(21) Numéro de dépôt: 02447157.5
(22) Date de dépôt: 20.08.2002
(51) Int. Cl.: C21D 9/573

(54) **Procédé et dispositif de refroidissement acceleré en recuit continu**
Verfahren und Vorrichtung zum beschleunigten Abkühlen im Durchlaufglühverfahren
Process and device for accelerated cooling in a continuous annealing line

(30) Priorité: 05.10.2001 BE 200100653
(43) Date de publication de la demande: 09.04.2003
(73) Titulaire: Centre de Recherches Metallurgiques - Centrum voor de Research in de Metallurgie, 1200 Bruxelles (BE); Recherche et Développement GROUPE COCKERILL SAMBRE, 4000 Liège (BE)
(72) Inventeur: Klinkenberg, Philippe, 4360 Oreye (BE); Simon, Pierre, 4053 Embourg (BE); Warnotte, Paul, 4671 Saive (BE); Bouqueneau, Denis, 4470 Saint-Gorges s/Meuse (BE)
(74) Mandataire: Van Malderen, Michel

(56) Documents cités:
- EP-A- 0 992 593
- EP-A- 1 069 193
- BE-A- 887 507
- GB-A- 1 333 116
- PATENT ABSTRACTS OF JAPAN vol. 2000, no. 06, 22 septembre 2000 (2000-09-22) & JP 2000 073125 A (KAWASAKI STEEL CORP), 7 mars 2000 (2000-03-07)

## Description

### Objet de l'invention

La présente invention se rapporte à un procédé destiné à la mise en oeuvre du refroidissement d'une bande d'acier, dans le cadre d'un processus de recuit en continu.

Le domaine d'application dans lequel s'inscrit la présente invention est plus particulièrement celui des traitements thermiques de type recuit continu faisant intervenir deux refroidissements successifs menés à des vitesses différentes. En particulier, on s'intéresse à la succession d'un refroidissement, dit "lent", du type "à l'eau bouillante" et d'un second refroidissement à l'eau (ou trempe), dit "rapide". Ce dernier est de préférence un refroidissement dans un bain d'eau agitée dont la température est inférieure à sa température d'ébullition.

L'invention se rapporte également au dispositif pour la mise en oeuvre du procédé.

L'invention se rapporte, en outre, à la méthode de régulation du procédé.

### Arrière-plan technologique et état de la technique

Le recuit continu est un traitement thermochimique que l'on applique aux bandes d'acier après le laminage à froid. La "bande" d'acier est le produit sidérurgique qui, découpé, donnera des tôles utilisées pour la fabrication des carrosseries automobiles, des carcasses d'appareils électroménagers, etc.

Le procédé de recuit continu consiste à faire défiler la bande d'acier dans un four où elle est exposée à un chauffage et à un refroidissement contrôlés. Dans le four de recuit continu, la bande d'acier circule verticalement, en une série de brins successifs, montants et descendants, et défile ainsi séquentiellement au travers des diverses étapes de traitement.

Le traitement de la bande dans le four comprend généralement les étapes thermiques successives suivantes :
- préchauffage et chauffage : la bande atteint une température de 700 à 850 °C en 2 à 3 minutes ;
- maintien à la température maximale durant 1 minute environ ;
- refroidissement lent, par exemple à l'eau bouillante ;
- refroidissement rapide (trempe), par exemple par eau liquide projetée sur la bande à une température pouvant aller jusqu'à sa température d'ébullition ;
- survieillissement ;
- refroidissement final.

Ces différentes étapes sont nécessaires à la mise en oeuvre du traitement métallurgique visé, à savoir la recristallisation, la précipitation des carbures, l'obtention des structures finales ou d'un acier non vieillissant, etc.

En particulier ces dernières années, on a vu l'émergence d'une demande accrue, émanant notamment de l'industrie automobile, pour des bandes d'acier présentant simultanément des propriétés de résistance et de formabilité améliorées.

Dans ce cadre, la phase de refroidissement joue un rôle particulièrement crucial puisqu'elle permet, dans certains cas, de réduire la concentration en éléments d'alliage coûteux nécessaires à la réalisation de structures microscopiques particulières, telles que par exemple dual phase, TRIP (*Transformation Induced Plasticity*), multiphase, HLE (*Haute Limite Elastique*), etc. Le refroidissement constitue donc un enjeu métallurgique et économique non négligeable.

Le domaine d'application dans lequel s'inscrit la présente invention est plus particulièrement celui des traitements thermiques faisant intervenir deux refroidissements successifs menés à des vitesses différentes. En particulier, on s'intéresse à la succession d'un refroidissement, dit "lent", du type "à l'eau bouillante" et d'un second refroidissement à l'eau (ou trempe), dit "rapide".

En particulier, ce second refroidissement s'opère en brin vertical montant, par projection d'eau sur la bande d'acier, soit encore par passage de la bande dans un bain d'eau "agitée", soit encore par pulvérisation d'un brouillard d'eau (mélange de gaz neutre et d'eau) sur la bande. En particulier, la température de l'eau dans le second refroidissement peut être inférieure à sa température d'ébullition.

L'intérêt de soumettre une bande d'acier à un refroidissement lent avant de procéder à la trempe proprement dite de ladite bande d'acier a été démontré. Ainsi, on connaît dans l'état de la technique un ensemble de solutions permettant de réaliser ces deux opérations successivement (par exemple EP-A-0 992 593, BE-A-887 507, EP-A-0 086 331).

Une de ces solutions, décrite dans la demande de brevet EP-A-0 992 593, consiste notamment à combiner un premier refroidissement par passage de la bande d'acier dans une cuve d'eau bouillante (vitesse de refroidissement de l'ordre de 60 °C/s pour une bande de 0,8 mm d'épaisseur) et un refroidissement à l'eau, dans un caisson prévu à cet effet, plus rapide (entre 100 °C/s et 2500 °C/s), qui lui est directement consécutif.

Ce type de solution présente l'inconvénient que la température de l'eau dans le second refroidissement peut être inférieure à la température de l'eau dans la cuve d'eau bouillante. De ce fait, la présence de fuites d'eau plus froide provenant du caisson vers la cuve d'eau bouillante est susceptible d'entraîner un refroidissement inhomogène de la bande d'acier, avec pour conséquence des défauts de planéité, éventuellement importants.

En particulier, la demande de brevet EP-A-0 992 593 décrit une méthode permettant de réduire le débit de fuite en provenance du caisson de refroidissement "rapide" vers la cuve d'eau bouillante. Celle-ci consiste à réguler la hauteur d'immersion du caisson de refroidissement "rapide" dans la cuve de telle manière que les niveaux d'eau dans le caisson et dans la cuve d'eau bouillante soient égaux. Par équilibre des pressions hydrostatiques à l'interface entre le caisson et la cuve d'eau bouillante, les fuites sont réduites au minimum.

Cependant, notamment pour des raisons d'encombrement, et afin de maintenir la course maximale existante pour le passage de la bande d'acier dans la cuve d'eau bouillante, il est souhaitable d'élever le dispositif de refroidissement "rapide" au-dessus du niveau d'eau dans ladite cuve, avec pour conséquence immédiate que la méthode de suppression des fuites décrite ci-dessus n'est plus applicable.

Par ailleurs, l'expérience acquise en milieu industriel concernant la trempe à l'eau bouillante a mis en évidence la présence de remous importants à la surface de la cuve d'eau bouillante. Ces vagues, dont la hauteur peut atteindre un mètre, sont une conséquence du dégagement de vapeur important créé par le contact de l'eau bouillante avec la bande chaude (régime de caléfaction ou encore ébullition en film). Ces remous, caractérisés par un comportement aléatoire, sont susceptibles d'influencer le fonctionnement du refroidissement "rapide", en entraînant un refroidissement inhomogène de la bande.

Il convient donc de gérer de manière satisfaisante la transition entre le refroidissement à l'eau bouillante et le refroidissement "rapide".

Une solution destinée à pallier les problèmes décrits dans l'état de la technique devrait réaliser un triple objectif :
a) maintenir une colonne d'eau de hauteur contrôlée dans la section de refroidissement "rapide",
b) contrôler le débit de fuite d'eau "froide" du refroidissement "rapide" vers le refroidissement à l'eau bouillante,
c) contrôler l'effet des vagues et remous sur le refroidissement dit "rapide".
La finalité générale de cette solution est de contrôler les caractéristiques géométriques de la bande d'acier.

Certaines solutions ont été proposées afin de contrôler les effets de ruissellement d'eau sur la bande d'acier, lorsqu'on fait usage de dispositifs de refroidis-sement par projection d'eau. Par exemple, dans le document JP-A-2000 073 125, la bande d'acier, qui défile en brin vertical, montant ou descendant, est refroidie dans un caisson de refroidissement rapide par projection d'un brouillard d'eau. Un système de coussin d'air à deux niveaux, créant une surpression à la base du caisson de refroidissement, permet de supprimer les fuites vers le bas. Cependant, s'il est bien possible de limiter la progression de gouttelettes vers l'extérieur du caisson de refroidissement, il n'est pas possible, avec le dispositif proposé de maintenir une colonne d'eau dans le caisson.

Dans le document JP-A-7 179 951, on décrit une bande d'acier défilant dans le système de refroidissement en brin descendant. Elle est refroidie par aspersion d'eau. Un système à trois niveaux de paires de rouleaux permet d'essorer la bande aspergée et de récupérer l'eau de ruissellement. Comme dans le cas précédent, on ne cherche pas à maintenir une colonne d'eau.

La Demanderesse a également développé par le passé un procédé alternatif qui met en oeuvre un refroidissement par passage dans une cuve d'eau bouillante suivi d'un refroidissement par aspersion d'un brouillard d'eau dans une cuve distincte de la première. Dans ce cas, bien qu'on soit en brin montant, et que donc les effets du ruissellement de l'eau sur une bande chaude soient susceptibles d'avoir des conséquences désastreuses sur les caractéristiques géométriques de la bande, aucun dispositif de récupération d'eau n'est prévu. En outre, on ne cherche pas non plus à maintenir une colonne d'eau.

### Buts de l'invention

La présente invention vise à fournir un procédé de refroidissement pour une bande d'acier, dans le cadre d'un traitement de recuit en continu, permettant de garantir à ladite bande d'excellentes propriétés géométriques à l'issue du refroidissement.

En particulier, ce procédé de refroidissement vise à réaliser, dans le cadre d'un traitement de recuit en continu, des cycles thermiques convenant à la fabrication de bandes minces en acier présentant des propriétés de géométrie, de résistance et de formabilité améliorées, en_vue de répondre aux critères actuels et futurs du marché, en particulier du marché automobile.

### Principaux éléments caractéristiques de l'invention

Selon la revendication 1, la présente invention se rapporte à un procédé de refroidissement en continu d'une bande d'acier, dans le cadre d'un traitement de recuit en continu, ladite bande est soumise au moins aux opérations suivantes :
- la bande subit un premier refroidissement dit lent de type "à eau bouillante",
- la bande subit un second refroidissement à eau ou trempe dit(e) rapide ;
- entre ces deux opérations de refroidissement, on fait passer la bande dans un sas ou dispositif d'étanchéité pour assurer une transition contrôlée, de préférence en pression et température, entre le premier refroidissement lent et le second refroidissement rapide, tout en supprimant ou réduisant des fuites d'eau dans le sens de la première opération de refroidissement vers la seconde et vice versa ;
la succession de ces trois opérations étant opérée de manière telle que la durée qui s'écoule entre deux opérations consécutives quelconques est aussi courte que possible, nulle de préférence.

Avantageusement, on contrôle la température à la sortie du refroidissement de type "à eau bouillante", en modifiant le temps d'exposition de la bande audit refroidissement "à eau bouillante", de manière à ce que la température de la bande à la sortie du refroidissement "à eau bouillante" soit de préférence supérieure à 290°C.

Selon une première forme d'exécution de l'invention, l'opération de refroidissement rapide est réalisée dans un brin vertical montant en projetant de l'eau sur les deux faces de la bande, de préférence au moyen de gicleurs, cette opération étant réalisée à débit et température d'eau contrôlés.

Selon une deuxième forme d'exécution de l'invention, l'opération de refroidissement rapide est réalisée dans un brin vertical montant en pulvérisant un brouillard d'eau sur les deux faces de la bande, de préférence au moyen d'un gaz porteur neutre, cette opération étant réalisée dans des conditions contrôlées pour la température et le débit d'eau, ainsi que pour le débit de gaz neutre.

Selon une troisième forme d'exécution de l'invention, l'opération de refroidissement rapide est réalisée dans un brin vertical montant en faisant passer la bande d'acier dans un caisson contenant de l'eau agitée dont on contrôle le degré d'agitation, cette opération étant réalisée dans des conditions contrôlées pour la température d'eau dans ledit caisson, la température de la bande à la sortie dudit caisson de refroidissement rapide étant en outre régulée en contrôlant la hauteur d'eau dans ledit caisson.

Avantageusement, la température de la bande d'acier à la sortie du refroidissement rapide est contrôlée, de préférence au moyen d'actionneurs modifiant la vitesse de défilement de la bande d'acier dans l'opération de refroidissement rapide ou le débit et/ou la température de l'eau utilisée pour réaliser ledit refroidissement rapide.

Selon la revendication 8 un autre aspect de la présente invention concerne un dispositif de sas pour la mise en oeuvre du procédé de refroidissement en continu d'une bande d'acier, dans le cadre d'un traitement de recuit en continu. Ce dispositif est localisé dans un brin vertical montant, immédiatement en aval d'une cuve de refroidissement contenant de l'eau bouillante, destinée à la réalisation d'un refroidissement dit "lent" de ladite bande d'acier, et immédiatement en amont d'un caisson de refroidissement, également localisé dans ledit brin vertical montant, destiné à la mise en oeuvre d'un refroidissement dit "rapide" de ladite bande d'acier. Ce dispositif comprend également des moyens pour assurer une transition contrôlée, en pression et température, entre la cuve de refroidissement lent à l'eau bouillante et le caisson de refroidissement rapide. Les notions d'amont et d'aval sont définies par rapport au sens de défilement de la bande.

Le dispositif de l'invention est constitué avantageusement d'une enceinte comprenant au moins deux étages de paires de rouleaux successifs. De préférence, la paire de rouleaux inférieure est immergée dans la cuve d'eau bouillante.

De manière particulièrement avantageuse, deux paires de rouleaux immédiatement successives délimitent un compartiment dit étanche dans ladite enceinte. Ce compartiment présente une étanchéité par rapport à la cuve d'eau bouillante, par rapport au(x) compartiment(s) contigu(s) ou encore par rapport au caisson de refroidissement rapide, ladite étanchéité étant réalisée par les deux paires de rouleaux qui délimitent ledit compartiment et par des bavettes associées auxdits rouleaux, fixées au bâti de l'enceinte et s'appuyant sur les rouleaux respectifs.

De manière encore plus avantageuse, chaque compartiment de l'enceinte est doté de moyens pour l'injection d'eau dans ledit compartiment et pour l'extraction d'eau vers l'extérieur dudit compartiment.

De préférence, pour chaque compartiment, les moyens pour l'injection et l'extraction d'eau sont situés respectivement dans la partie inférieure et dans la partie supérieure dudit compartiment, chaque compartiment disposant de moyens destinés au contrôle des débits d'injection et d'extraction d'eau, respectivement dans et vers l'extérieur dudit compartiment.

Selon une autre caractéristique de l'invention, chaque compartiment dispose de moyens pour contrôler la température de l'eau qu'on injecte dans ledit compartiment ou pour réguler la température et la pression de l'eau à l'intérieur dudit compartiment.

Selon une réalisation particulière du dispositif de l'invention, celui-ci comprend deux étages de paires de rouleaux, qui délimitent un compartiment unique dans l'enceinte de sas, ledit compartiment étant localisé immédiatement en aval de la cuve d'eau bouillante et immédiatement en amont du caisson opérant le refroidissement rapide.

Un objet de la présente invention est de proposer un procédé de régulation mettant en oeuvre le dispositif de l'invention, caractérisé en ce qu'on contrôle la température et la pression dans chacun des compartiments dudit dispositif, afin de supprimer les fuites d'eau liquide de température inférieure ou égale à la température d'ébullition et allant dans le sens du caisson de refroidissement rapide vers la cuve d'eau bouillante.

Avantageusement, on contrôle au moins la pression dans le compartiment supérieur, en s'assurant que ladite pression régnant en amont des rouleaux délimitant le compartiment vers le haut est à tout instant supérieure à la pression exercée en aval de ces rouleaux par de l'eau accumulée dans la partie inférieure du caisson de refroidissement rapide.

Dans le cas où le caisson de refroidissement rapide contient de l'eau sous agitation contrôlée, on contrôle de préférence la pression dans le compartiment dudit dispositif, afin de supprimer ou réduire les fuites d'eau provenant du caisson de refroidissement rapide et allant vers la cuve d'eau bouillante assurant le refroidissement lent, de manière telle que ladite pression soit supérieure à ${P}_{s} + ρ . g . h ,$ où Pₛ, ρ, g et h représentent respectivement la pression hydrostatique exercée sur la surface libre de la colonne d'eau maintenue dans le caisson de refroidissement rapide, la masse volumique de l'eau, l'accélération de la pesanteur et la hauteur de ladite colonne d'eau, ces grandeurs étant exprimées dans le système d'unités international.

De préférence encore, on injecte, dans le compartiment du sas, de l'eau dont la température est égale à sa température d'ébullition.

De préférence encore, l'eau qu'on injecte dans le compartiment du sas est prélevée directement dans la cuve d'eau bouillante située immédiatement en amont dudit sas.

### Brève description des figures

La figure 1 représente schématiquement un dispositif de refroidissement permettant de mettre en oeuvre le procédé de l'invention.

La figure 2 représente schématiquement un mode de réalisation préférentiel du dispositif de la figure 1.

### Description d'une forme d'exécution préférée de l'invention

Le dispositif de refroidissement pour la mise en oeuvre du procédé de la présente invention est représenté schématiquement à la figure 1. Ce dispositif comporte successivement une zone de refroidissement "lent" à l'eau bouillante 11, une zone de transition 12 et une zone de refroidissement "rapide" 13.

La bande S entre dans une cuve d'eau bouillante 11 en brin vertical descendant. Le sens de sa course est modifié par un panier de renvoi 15 dont la hauteur par rapport au niveau d'eau dans la cuve peut être régulée afin de contrôler la température de la bande à la sortie de la cuve d'eau bouillante 11. La bande d'acier S sort de la cuve d'eau bouillante en brin vertical montant, effectue un passage dans une section de transition 12 et débouche enfin dans un caisson de refroidissement "rapide" 13 toujours en brin montant vertical.

Selon une première modalité d'exécution préférée, le refroidissement "rapide" est effectué dans un réservoir d'eau agitée, avec une température d'eau et un débit d'agitation de l'eau contrôlés.

Selon une seconde modalité d'exécution préférée, le refroidissement "rapide" est réalisé au moyen d'eau à température contrôlée projetée sur la bande avec un débit contrôlé.

Selon une troisième modalité d'exécution préférée, le refroidissement "rapide" est réalisé au moyen d'un "brouillard d'eau" ("misting jet") constitué d'une suspension de gouttelettes d'eau dans un gaz neutre, la température et le débit d'eau, ainsi que le débit de gaz neutre étant contrôlés.

Un mode de réalisation préféré pour un dispositif, dénommé "sas" ou encore "dispositif d'étanchéité" dans la suite de la description, chargé d'opérer la transition entre le refroidissement de type "à eau bouillante" et le refroidissement "rapide", en vue de mettre en oeuvre le procédé de la présente invention, est représenté schématiquement à la figure 2.

Ledit sas 12 comporte au moins deux étages de paires de rouleaux 1,1', 2,2', 3,3'.

Chaque compartiment du dispositif d'étanchéité 12 est délimité par deux paires de rouleaux successives, 1,1' et 2,2' par exemple, et comporte des moyens pour l'injection 7,7', 8,8' et l'extraction 9,9', 10,10' d'eau (figure 2). Chaque compartiment comporte en outre des moyens pour la régulation de paramètres tels que la pression et la température de l'eau qui remplit ou se trouve dans ledit compartiment. La pression d'eau entre deux paires de rouleaux successives est régulée pour empêcher des fuites d'eau de la cuve supérieure d'eau "plus froide". La pression sur les rouleaux d'une même paire est suffisante pour maintenir ceux-ci en contact avec la bande.

L'étanchéité de chaque compartiment délimité par deux paires de rouleaux 1,1', 2,2', 3,3' de la section de transition 12 par rapport, selon le cas, au compartiment voisin (contigu) de cette même section, la cuve à eau bouillante ou le caisson de refroidissement rapide, est assurée au moyen de bavettes 4,4', 5,5', 6,6' associées auxdits rouleaux, fixées au bâti de ladite section 12 et s'appuyant sur les rouleaux respectifs 1,1', 2,2', 3,3'.

Le sas joue le rôle de tampon pour supprimer l'influence des remous (vagues de l'ordre de un mètre de hauteur) créés à la surface 14 de la cuve d'eau bouillante par la vapeur d'eau générée lors du contact entre l'eau bouillante et la bande chaude. En l'absence de sas de séparation, ces remous influenceraient le fonctionnement du système de refroidissement "rapide", entraînant un refroidissement inhomogène de la bande d'acier, avec pour conséquence une dégradation possible des propriétés géométriques de ladite bande, essentiellement sa planéité.

Comme déjà évoqué ci-dessus, selon l'invention, on souhaite pouvoir contrôler les paramètres de pression et de température de l'eau remplissant l'espace intermédiaire entre deux paires de rouleaux successives :
a) pression : en vue de maintenir une colonne d'eau de hauteur contrôlée dans le caisson de refroidissement "rapide" 13 et de limiter les fuites d'eau, éventuellement plus froide, du caisson de refroidissement "rapide" vers la cuve d'eau bouillante 11 (figure 1);
b) température : en vue de contrôler la température de l'eau qui s'échappe éventuellement vers la cuve d'eau bouillante, avec notamment pour conséquence le maintien d'une température homogène sur toute la largeur de la bande.

Ceci permet de contrôler les caractéristiques géométriques de la bande à l'interface entre le refroidissement de type "à eau bouillante" et le refroidissement "rapide".

On limite ainsi l'influence des fuites d'eau plus froide vers la cuve d'eau bouillante. La pression d'eau dans le compartiment supérieur du sas est supérieure à la pression à la base du caisson de refroidissement "rapide". Pour un caisson à eau agitée, celle-ci vaut *P*_{*s*} *+ ρ.g.h,* où Pₛ, ρ, g et h représentent respectivement la pression hydrostatique exercée sur la surface libre 16 de la colonne d'eau maintenue dans le caisson de refroidissement rapide, la masse volumique de l'eau, l'accélération de la pesanteur et la hauteur de ladite colonne d'eau, ces grandeurs étant exprimées dans le système d'unités international.

Au niveau de la paire supérieure de rouleaux, c'est donc l'eau du sas qui monte plutôt que l'inverse.

En raison du contact étroit que l'on maintient entre les rouleaux d'une même paire et la bande d'acier, les fuites d'un compartiment du sas vers un autre, ou d'un compartiment du sas vers la cuve d'eau bouillante, ou encore d'un compartiment du sas vers le caisson de refroidissement "rapide", proviennent essentiellement des bords de la bande, où la distance minimum entre les rouleaux d'une même paire est limitée à l'épaisseur de ladite bande.

II convient de noter qu'un dispositif de sas à au moins deux paires de rouleaux est indispensable pour le contrôle des fuites du caisson de refroidissement "rapide" vers la cuve d'eau bouillante. Ainsi, avec une seule paire de rouleaux, si le brin est montant, d'éventuelles fuites vers le bas sont susceptibles de perturber la température de l'eau dans la cuve d'eau bouillante et par conséquent de créer un refroidissement inhomogène de la bande avant son entrée dans le caisson de refroidissement "rapide" 13 (figure 1), ce qui induit des problèmes de planéité de la bande.

## Revendications

1. Procédé de refroidissement en continu d'une bande d'acier, dans le cadre d'un traitement de recuit en continu, ladite bande étant soumise au moins aux opérations suivantes :
- la bande subit un premier refroidissement dit lent de type "à eau bouillante",
- la bande subit un second refroidissement à eau ou trempe dit(e) rapide ;
**caractérisé par le fait qu'**entre ces deux opérations de refroidissement, on fait passer la bande dans un sas ou dispositif d'étanchéité comportant au moins un compartiment et on contrôle la température (T, T') et la pression (P, P') dans ledit compartiment, afin de supprimer ou réduire les fuites d'eau liquide allant dans le sens du refroidissement rapide vers le refroidissement lent, la succession de ces trois opérations étant opérée de manière telle que la durée qui s'écoule entre deux opérations consécutives quelconques est aussi courte que possible, nulle de préférence.

2. Procédé selon la revendication 1, **caractérisé en ce qu'**on contrôle la température à la sortie du refroidissement de type "à eau bouillante", en modifiant le temps d'exposition de la bande audit refroidissement "à eau bouillante".

3. Procédé selon la revendication 1 ou 2, **caractérisé en ce que** la température de la bande à la sortie du refroidissement "à eau bouillante" est supérieure à 290°C.

4. Procédé selon l'une quelconque des revendications 1 à 3, **caractérisé en ce que** l'opération de refroidissement rapide est réalisée dans un brin vertical montant en projetant de l'eau sur les deux faces de la bande, de préférence au moyen de gicleurs, cette opération étant réalisée à débit et température d'eau contrôlés.

5. Procédé selon l'une quelconque des revendications 1 à 3, **caractérisé en ce que** l'opération de refroidissement rapide est réalisée dans un brin vertical montant en pulvérisant un brouillard d'eau sur les deux faces de la bande, de préférence au moyen d'un gaz porteur neutre, cette opération étant réalisée dans des conditions contrôlées pour la température et le débit d'eau, ainsi que pour le débit de gaz neutre.

6. Procédé selon l'une quelconque des revendications 1 à 3, **caractérisé en ce que** l'opération de refroidissement rapide est réalisée dans un brin vertical montant en faisant passer la bande d'acier dans un caisson contenant de l'eau agitée dont on contrôle le degré d'agitation, cette opération étant réalisée dans des conditions contrôlées pour la température d'eau dans ledit caisson, la température de la bande à la sortie dudit caisson de refroidissement rapide étant en outre régulée en contrôlant la hauteur d'eau dans ledit caisson.

7. Procédé suivant l'une quelconque des revendications 4, 5 et 6, **caractérisé en ce que** la température de la bande d'acier à la sortie du refroidissement rapide est contrôlée, de préférence au moyen d'actionneurs modifiant la vitesse de défilement de la bande d'acier dans l'opération de refroidissement rapide ou le débit et/ou la température de l'eau utilisée pour réaliser ledit refroidissement rapide.

8. Dispositif de sas pour la mise en oeuvre du procédé de refroidissement en continu d'une bande d'acier, dans le cadre d'un traitement de recuit en continu, selon l'une quelconque des revendications 1 à 7, **caractérisé en ce que** ledit dispositif est localisé dans un brin vertical montant, immédiatement en aval d'une cuve de refroidissement contenant de l'eau bouillante, destinée à la réalisation d'un refroidissement dit "lent" de ladite bande d'acier, et immédiatement en amont d'un caisson de refroidissement, également localisé dans ledit brin vertical montant, destiné à la mise en oeuvre d'un refroidissement dit "rapide" de ladite bande d'acier et **en ce que** ledit dispositif comprend au moins un compartiment et des moyens de contrôle de la température (T, T') et la pression (P, P') dans chaque compartiment.

9. Dispositif suivant la revendication 8, **caractérisé en ce qu'**il est constitué d'une enceinte comprenant au moins deux étages de paires de rouleaux successifs (1,1', 2,2', 3,3').

10. Dispositif selon la revendication 9, **caractérisé en ce que** la paire de rouleaux inférieure (3,3') est immergée dans la cuve d'eau bouillante.

11. Dispositif selon la revendication 9 ou 10, **caractérisé en ce que** deux paires de rouleaux immédiatement successives délimitent un compartiment dit étanche dans ladite enceinte.

12. Dispositif selon la revendication 11, **caractérisé en ce que** ledit compartiment présente une étanchéité par rapport à la cuve d'eau bouillante, par rapport au(x) compartiment(s) contigu(s) ou encore par rapport au caisson de refroidissement rapide, ladite étanchéité étant réalisée par les deux paires de rouleaux qui délimitent ledit compartiment et par des bavettes (4,4', 5,5', 6,6') associées auxdits rouleaux, fixées au bâti de l'enceinte et s'appuyant sur les rouleaux respectifs (1,1', 2,2', 3,3').

13. Dispositif selon la revendication 11 ou 12, **caractérisé en ce que** chaque compartiment de l'enceinte est doté de moyens pour l'injection d'eau (7,7', 8,8') dans ledit compartiment et pour l'extraction d'eau (9,9', 10,10') vers l'extérieur dudit compartiment.

14. Dispositif selon la revendication 13, **caractérisé en ce que**, pour chaque compartiment, les moyens pour l'injection (7,7', 8,8') et l'extraction (9,9', 10,10') d'eau sont situés respectivement dans la partie inférieure et dans la partie supérieure dudit compartiment.

15. Dispositif selon la revendication 13 ou 14, **caractérisé en ce que** chaque compartiment dispose de moyens destinés au contrôle des débits d'injection et d'extraction d'eau, respectivement dans et vers l'extérieur dudit compartiment.

16. Dispositif selon l'une quelconque des revendications 13 à 15, **caractérisé en ce que** chaque compartiment dispose de moyens pour contrôler la température de l'eau qu'on injecte dans ledit compartiment.

17. Dispositif selon l'une quelconque des revendications 13 à 16, **caractérisé en ce que** chaque compartiment dispose de moyens pour réguler la température et la pression de l'eau à l'intérieur dudit compartiment.

18. Dispositif selon l'une quelconque des revendications 9 à 17, **caractérisé en ce qu'**il comprend deux étages de paires de rouleaux, qui délimitent un compartiment unique dans l'enceinte de sas, ledit compartiment étant localisé immédiatement en aval de la cuve d'eau bouillante et immédiatement en amont du caisson opérant le refroidissement rapide.

19. Procédé de régulation mettant en oeuvre le dispositif selon l'une quelconque des revendications 8 à 18, **caractérisé en ce que** l'on contrôle au moins la pression (P') dans le compartiment supérieur, en s'assurant que ladite pression (P') régnant en amont des rouleaux (1,1') délimitant le compartiment vers le haut est à tout instant supérieure à la pression exercée en aval de ces rouleaux (1,1') par de l'eau accumulée dans la partie inférieure du caisson de refroidissement rapide.

20. Procédé de régulation mettant en oeuvre le dispositif selon la revendication 18, le caisson de refroidissement rapide contenant de l'eau sous agitation contrôlée, **caractérisé en ce qu'**on contrôle la pression dans le compartiment dudit dispositif, de manière telle que ladite pression soit supérieure à *P*_{*S*} + *ρ.g.h,* où P_{S}, ρ, g et h représentent respectivement la pression hydrostatique exercée sur la surface libre (16) de la colonne d'eau maintenue dans le caisson de refroidissement rapide, la masse volumique de l'eau, l'accélération de la pesanteur et la hauteur de ladite colonne d'eau, ces grandeurs étant exprimées dans le système d'unités international.

21. Procédé selon la revendication 20, **caractérisé en ce qu'**on injecte, dans le compartiment du sas, de l'eau dont la température est égale à sa température d'ébullition.

22. Procédé selon la revendication 21, **caractérisé en ce que** l'eau qu'on injecte dans le compartiment du sas est prélevée directement dans la cuve d'eau bouillante située immédiatement en amont dudit sas.

## Claims

1. Method for continuously cooling a steel strip in the context of a continuous annealing treatment, said strip being subjected to at least the following operations:
- the strip undergoes a first "slow" cooling of the type "in boiling water",
- the strip undergoes a second "rapid" cooling in water or quenching,
**characterised in that**, between these two cooling operations, the strip is passed through a lock or a sealing device with at least one compartment and the temperature (T,T') and pressure (P,P') are controlled in said compartment in order to suppress or reduce leaks of liquid water in the direction from the rapid cooling towards the slow cooling, these three successive operations being run in such a way that the time elapsing between any two successive operations is as short as possible, preferably zero.

2. Method according to Claim 1, **characterised in that** the temperature is controlled at the exit from the cooling "in boiling water" by modifying the time of exposure of the strip to said cooling "in boiling water.".

3. Method according to Claim 1 or 2, **characterised in that** the temperature of the strip at the exit from the cooling "in boiling water" is higher than 290°C.

4. Method according to any one of Claims 1 to 3, **characterised in that** the rapid cooling operation is achieved in an ascending vertical path by spraying water on the two surfaces of the strip, preferably by means of nozzles, this operation being run under controlled water flow rate and temperature.

5. Method according to any one of Claims 1 to 3, **characterised in that** the rapid cooling operation is achieved in an ascending vertical path by atomising a mist of water over the two surfaces of the strip, preferably by means of a neutral carrier gas, this operation being run in controlled conditions for the water temperature and flow rate as well as for the flow rate of the neutral gas.

6. Method according to any one of Claims 1 to 3, **characterised in that** the rapid cooling operation is achieved in an ascending vertical path by passing the steel strip through a chamber with agitated water under controlled level of agitation, this operation being run in controlled conditions for the temperature of the water in said chamber, the temperature of the strip at the exit from said rapid cooling chamber moreover being regulated by controlling the height of the water in said chamber.

7. Method according to any one of Claims 4, 5 and 6, **characterised in that** the temperature of the steel strip at the exit from the rapid cooling is controlled, preferably by means of actuators modifying the motion speed of the steel strip during the rapid cooling operation or the flow rate and/or the temperature of the water used to achieve said rapid cooling.

8. Lock device for implementing the continuous cooling process for a steel strip in the context of a continuous annealing treatment according to any one of Claims 1 to 7, **characterised in that** said device is located in an ascending vertical path, immediately downstream from a cooling tank with boiling water, intended for achieving slow cooling of said steel strip, and immediately upstream from a cooling chamber, also located in said vertical path, intended for implementing a rapid cooling of said steel strip and **in that** said device comprises at least one controlling the injection and extraction rates of the water into and out of said compartment, respectively.

9. Device according to Claim 8, **characterised in that** it comprises an enclosure with at least two stages of pairs of successive rollers (1,1',2,2',3,3').

10. Device according to Claim 9, **characterised in that** the lower pair of rollers (3,3') is immersed in the tank of boiling water.

11. Device according to Claim 9 or 10, **characterised in that** two immediately successive pairs of rollers define a "sealed" compartment in said enclosure.

12. Device according to Claim 11, **characterised in that** said compartment is sealed relative to the tank of boiling water, relative to the adjacent compartment(s) or even relative to the rapid cooling chamber, said seal being provided by the two pairs of rollers that define said compartment and by flaps (4,4',5,5',6,6') associated with said rollers, attached to the structure of the enclosure and pressing on the respective rollers (1,1',2,2',3,3').

13. Device according to Claim 11 or 12, **characterised in that** each compartment of the enclosure is provided with means for injecting water (7,7',8,8') into said compartment and for extracting water (9,9',10,10') outside said compartment.

14. Device according to Claim 13, **characterised in that**, for each compartment, the means for injecting (7,7',8,8') and extracting (9,9',10,10') water are located in the lower part and in the upper part of said compartment, respectively.

15. Device according to Claim 13 or 14, **characterised in that** each compartment has means for of said column of water, respectively, these values being expressed in the international unit system.

16. Device according to any one of Claims 13 to 15, **characterised in that** each compartment has a means for controlling the temperature of the water that is injected into said compartment.

17. Device according to any one of Claims 13 to 16, **characterised in that** each compartment has means for regulating the temperature and pressure of the water inside said compartment.

18. Device according to any one of Claims 9 to 17, **characterised in that** it comprises two stages of pairs of rollers that define a single compartment in the lock enclosure, said compartment being located immediately downstream from the tank of boiling water and immediately upstream from the chamber where the rapid cooling occurs.

19. Regulation method implementing the device according to any one of Claims 8 to 18, **characterised in that that** at least the pressure (P') is controlled in the upper compartment, making sure that said pressure (P') prevailing upstream from the rollers (1,1') defining the compartment upwards is always higher than the pressure exerted downstream from these rollers (1,1') by the water accumulated in the lower part of the rapid cooling chamber.

20. Regulation method implementing the device according to Claim 18, the rapid cooling chamber with water under controlled agitation, **characterised in that** the pressure in the compartment of said device is controlled in such a way that said pressure is higher than Pₛ + *p.g.h*., where Pₛ, p, g and h represent the hydrostatic pressure exerted on the free surface (16) of the column of water retained in the rapid cooling chamber, the density of the water, the acceleration of the gravity and the height compartment and a means for controlling the temperature (T,T') and the pressure (P,P') inside each compartment.

21. Method according to Claim 20, **characterised in that** water at a temperature that is equal to its boiling point is injected into the lock compartment.

22. Method according to Claim 21, **characterised in that** the water injected into the lock compartment is taken straight from the tank of boiling water that is located immediately upstream from said lock.

## Patentansprüche

1. Verfahren zur Kühlung eines Stahlbandes im Durchlaufverfahren im Rahmen einer Glühbehandlung im Durchlaufverfahren, wobei das besagte Band wenigstens die folgenden Etappen durchläuft:
- das Band durchläuft eine erste, sogenannte langsame Kühlung mit kochendem Wasser,
- das Band durchläuft ein zweites sogenanntes schnelles Kühlverfahren bzw. Abschrecken mit Wasser,
**dadurch gekennzeichnet, dass** das Band zwischen diesen beiden Kühlvorgängen durch eine Schleuse oder abgedichtete Vorrichtung läuft, die mindestens eine Kammer umfasst, und dass in der besagten Kammer die Temperatur (T, T') und der Druck (P, P') geregelt werden, um das Auslaufen flüssigen Wassers von der schnellen Kühlung in Richtung der langsamen Kühlung zu verhindern oder zu reduzieren; die Abfolge dieser drei Etappen erfolgt so, dass die Zeit zwischen zwei aufeinanderfolgenden Etappen so kurz wie möglich und vorzugsweise gleich Null ist.

2. Verfahren nach Anspruch 1, **dadurch gekennzeichnet, dass** die Temperatur des Bandes beim Austritt aus der Kühlung mit kochendem Wasser geregelt wird, indem die Behandlungszeit des Bandes in der Kühlung mit kochendem Wasser geändert wird.

3. Verfahren nach Anspruch 1 oder 2, **dadurch gekennzeichnet, dass** die Temperatur des Bandes beim Austritt aus der Kühlung mit kochendem Wasser mehr als 290°C beträgt.

4. Verfahren nach einem der Ansprüche 1 bis 3, **dadurch gekennzeichnet, dass** der schnelle Kühlvorgang an einem senkrechten, nach oben laufenden Teil des Bandes durchgeführt wird, indem Wasser auf beide Seiten des Bandes gespritzt wird, vorzugsweise durch Düsen, wobei dieser Vorgang mit geregelter Wassermenge und -temperatur durchgeführt wird.

5. Verfahren nach einem der Ansprüche 1 bis 3, **dadurch gekennzeichnet, dass** der schnelle Kühlvorgang an einem senkrechten, nach oben laufenden Teil des Bandes durchgeführt wird, indem Wassernebel auf beide Seiten des Bandes gespritzt wird, vorzugsweise mittels eines neutralen Trägergases; dieser Vorgang wird bei geregelten Bedingungen in Bezug auf die Wassermenge und temperatur, sowie die Neutralgasmenge durchgeführt.

6. Verfahren nach einem der vorstehenden Ansprüche 1 bis 3, **dadurch gekennzeichnet, dass** der schnelle Kühlvorgang an einem senkrechten, nach oben laufenden Teil des Bandes durchgeführt wird, indem das Stahlband in einen Kasten geführt wird, der bewegtes Wasser enthält, wobei der Grad der Bewegung geregelt wird; dieser Vorgang wird bei geregelten Bedingungen in Bezug auf die Wassertemperatur in diesem Kasten durchgeführt; außerdem wird die Temperatur des Bandes beim Austritt aus dem besagten Kasten für die schnelle Kühlung geregelt, indem der Wasserstand in dem besagten Kasten geregelt wird.

7. Verfahren nach einem der Ansprüche 4, 5 und 6, **dadurch gekennzeichnet, dass** die Temperatur des Stahlbandes beim Austritt aus der schnellen Kühlung geregelt wird, vorzugsweise mit Hilfe von Stellgliedern, die die Durchlaufgeschwindigkeit des Stahlbandes durch die schnelle Kühlung oder die Wassermenge und/oder die Wassertemperatur des für die Durchführung dieser schnellen Kühlung verwendeten Wassers ändern.

8. Schleusenvorrichtung für die Anwendung des Durchlaufkühlverfahrens für ein Stahlband im Rahmen einer Durchlaufglühbehandlung gemäß einem der Ansprüche 1 bis 7, **dadurch gekennzeichnet, dass** die besagte Vorrichtung sich an einem senkrechten, nach oben laufenden Teil des Bandes unmittelbar nach einem Kühlbehälter mit kochendem Wasser befindet, der zur Durchführung der sogenannten langsamen Kühlung dieses Stahlbandes dient, und direkt vor einem Kühlkasten, der sich ebenfalls an diesem senkrechten, nach oben laufenden Teil des Bandes befindet und der Durchführung der sogenannten schnellen Kühlung dieses Stahlbandes dient, und **dadurch**, dass die besagte Vorrichtung wenigstens eine Kammer und Mittel zur Regelung der Temperatur (T, T') und des Drucks (P, P') in jeder Kammer umfasst.

9. Vorrichtung gemäß Anspruch 8, **dadurch gekennzeichnet, dass** sie aus einem Behälter besteht, der mindestens zwei Stufen aufeinanderfolgender Rollenpaare (1, 1', 2, 2', 3, 3') umfasst.

10. Vorrichtung gemäß Anspruch 9, **dadurch gekennzeichnet, dass** das untere Rollenpaar (3, 3') in den Behälter mit kochendem Wasser eintaucht.

11. Vorrichtung gemäß Anspruch 9 oder 10, **dadurch gekennzeichnet, dass** zwei unmittelbar aufeinanderfolgende Rollenpaare eine sogenannte dichte Kammer in dem besagten Behälter begrenzen.

12. Vorrichtung gemäß Anspruch 11, **dadurch gekennzeichnet, dass** die besagte Kammer gegenüber dem Behälter mit kochendem Wasser, gegenüber der oder den angrenzenden Kammer(n) oder auch gegenüber dem Kühlkasten für die schnelle Kühlung abgedichtet ist, wobei diese Abdichtung durch die zwei Rollenpaare, die die besagte Kammer begrenzen, und durch Abweiserbleche (4, 4', 5, 5', 6, 6') gewährleistet wird, die in Verbindung mit den besagten Rollen wirken, am Rahmen des Behälters befestigt sind und auf den jeweiligen Rollen (1, 1', 2, 2', 3, 3') aufliegen.

13. Vorrichtung gemäß Anspruch 11 oder 12, **dadurch gekennzeichnet, dass** jede Kammer des Behälters mit Mitteln zum Einspritzen von Wasser (7, 7', 8, 8') in die besagte Kammer und zum Entziehen von Wasser (9, 9', 10, 10') aus der besagten Kammer ausgestattet ist.

14. Vorrichtung gemäß Anspruch 13, **dadurch gekennzeichnet, dass** die Mittel zum Einspritzen von Wasser (7, 7', 8, 8') und zum Entziehen von Wasser (9, 9', 10, 10') bei jeder Kammer jeweils im unteren Bereich bzw. im oberen Bereich der jeweiligen Kammer angebracht sind.

15. Vorrichtung gemäß Anspruch 13 oder 14, **dadurch gekennzeichnet, dass** jede Kammer über Mittel verfügt, die der Regelung der Wassereinspritz- und Wasserentzugsmenge in bzw. aus der besagten Kammer dienen.

16. Vorrichtung nach einem der Ansprüche 13 bis 15, **dadurch gekennzeichnet, dass** jede Kammer über Mittel verfügt, um die Temperatur des in die besagte Kammer eingespritzten Wassers zu regeln.

17. Vorrichtung nach einem der Ansprüche 13 bis 16, **dadurch gekennzeichnet, dass** jede Kammer über Mittel verfügt, um die Temperatur und den Druck des Wassers im Inneren der besagten Kammer zu regeln.

18. Vorrichtung nach einem der Ansprüche 9 bis 17, **dadurch gekennzeichnet, dass** sie zwei Stufen Rollenpaare umfasst, die eine einzige Kammer im Schleusenbehälter begrenzen, wobei sich diese Kammer unmittelbar nach dem Behälter mit kochendem Wasser und unmittelbar vor dem Kasten für die schnelle Kühlung befindet.

19. Regelungsverfahren für die Anwendung der Vorrichtung nach einem der Ansprüche 8 bis 18, **dadurch gekennzeichnet, dass** wenigstens der Druck (P') in der oberen Kammer geregelt wird, wobei sichergestellt wird, dass der besagte Druck (P') über den Rollen (1, 1'), die die Kammer nach oben begrenzen, jederzeit höher ist als der Druck, der nach den Rollen (1, 1') durch das Wasser ausgeübt wird, das sich im unteren Teil des Kühlkastens für die schnelle Kühlung angesammelt hat.

20. Regelungsverfahren für die Anwendung der Vorrichtung nach Anspruch 18, wobei der Kasten für die schnelle Kühlung Wasser in geregelter Bewegung enthält, **dadurch gekennzeichnet, dass** der Druck in der Kammer der besagten Vorrichtung geregelt wird, so dass der besagte Druck höher ist als Pₛ + p.g.h, wobei Pₛ, p, g und h jeweils dem hydrostatischen Druck, der auf die freie Fläche (16) der im Kasten für die schnelle Kühlung aufrecht erhaltenen Wassersäule wirkt, der Volumenmasse des Wassers, der Beschleunigung der Schwerkraft und der Höhe der besagten Wassersäule entsprechen; diese Größen werden gemäß dem internationalen Einheitensystem ausgedrückt.

21. Verfahren gemäß Anspruch 20, **dadurch gekennzeichnet, dass** in die Schleusenkammer Wasser eingespritzt wird, dessen Temperatur seiner Siedetemperatur entspricht.

22. Verfahren gemäß Anspruch 21, **dadurch gekennzeichnet, dass** das Wasser, das in die Schleusenkammer eingespritzt wird, direkt dem Behälter mit kochendem Wasser entnommen wird, der sich direkt vor der besagten Schleuse befindet.
